# EUROPÄISCHE PATENTSCHRIFT

(11) **EP 0 604 898 B1**
(45) Veröffentlichungstag und Bekanntmachung des Hinweises auf die Patenterteilung: **17.04.1996**
(21) Anmeldenummer: 93120711.2
(22) Anmeldetag: 23.12.1993
(51) Int. Cl.: H01H 9/28, H01H 27/00

(54) **Schalter zur Bedienung eines elektrotechnischen Geräts, insbesondere eines Funkfernsteuergeräts**
Switch for controlling an electrotechnical apparatus, particularly a remote control apparatus
Interrupteur pour la commande d'un appareil électrotechnique, en particulier un appareil de télécommande

(30) Priorität: 28.12.1992 DE 9217730 U
(43) Veröffentlichungstag der Anmeldung: 06.07.1994
(73) Patentinhaber: NBB NACHRICHTENTECHNIK GmbH & Co. KG, D-75248 Ölbronn-Dürrn (DE)
(72) Erfinder: Burchard, Thomas, D-75180 Pforzheim (DE); Bredow, Wolfgang, D-75217 Birkenfeld (DE)
(74) Vertreter: Frank, Gerhard, Dipl.-Phys.

(56) Entgegenhaltungen:
- DE-A- 2 160 192
- DE-U- 9 217 730
- FR-A- 2 591 796
- US-A- 4 174 472
- US-A- 4 185 178

## Beschreibung

Die Erfindung betrifft einen Schalter zur Bedienung eines elektrotechnischen Geräts, insbesondere eines Funkfernsteuergerätes, der aus einem im Gehäuse des elektrotechnischen Geräts stationär angeordneten Funktionselement und einem auf der Außenseite des Gerätes koaxial zum Funktionselement auf diesem aufgesetzten, durch Drücken betätigbaren Betätigungselement zum Ein/Ausschalten gebildet ist, und mit einem auf der dem Funktionselement abgewandten Seite des Betätigungselements einsteckbaren Schlüsselelement zur Wahl einer Freigabeposition, in der das Gerät ein- oder ausgeschaltet werden kann, und einer Sperrposition, in der ein Einschalten verhindert wird.

Die Bedeutung einer solchen Konstellation von Elementen liegt darin, daß mehrere Funktionen integrierbar sind: Einerseits soll der Schalter als Wechselschalter funktionieren, d.h. bei koaxialer Verschiebung des Betätigungselementes zum Funktionselement wird das Gerät in den jeweils anderen Schaltzustand versetzt (ein/aus), sofern sich der Schalter in seiner Freigabeposition befindet. Hier ist also eine "normale" Bedienung möglich.

Andererseits soll der Schalter derart manipulierbar sein, daß in einer Sperrposition ein Einschalten des Gerätes verhindert wird, wozu ein Schlüsselelement dient, mit dessen Hilfe der Schalter in eine Sperrposition versetzt wird, in der eine Betätigung, insbesondere ein Einschalten, nicht mehr möglich ist.

Ein derartiger Schlüssel hat den Nachteil, daß er in der Regel vom Schalter abgezogen werden muß, um die Bedienung des Gerätes nicht zu behindern, und der folglich auch leicht verloren gehen kann.

Wird zu diesem Zweck das Schlüsselelement im Schalter stecken gelassen, behindert es die Funktion des Schalters in seiner Freigabeposition, insbesondere die Funktion als sogenannter "Not-Aus-Schalter", in der der Schalter als Schlagschalter benutzt wird, d.h., schnell durch Druck auf das Betätigungselement betätigt und somit das Gerät ausgeschaltet wird (beispielsweise bei einem Funkfernsteuergerät die Funkverbindung unterbrochen wird).

Es ist daher Aufgabe der Erfindung, die oben beschriebenen Funktionen eines solchen Schalters in vollem Umfang beizubehalten, die Nachteile jedoch zu vermeiden, die bisher zwangsläufig mit der Verwendung eines Schlüsselelementes zur Einstellung der Freigabeposition bzw. Sperrposition verbunden waren.

Erfindungsgemäß wird diese Aufgabe bei einem gattungsgemäßen Schalter dadurch gelöst, daß das Schlüsselelement integraler Bestandteil eines kappenähnlichen, eine Betätigungsfläche bildenden Aufsteckelementes ist, das auf dem Betätigungselement rastbar gehalten ist.

Diese Ausgestaltung des Schlüsselelementes bringt den Vorteil, daß das Schlüsselelement grundsätzlich immer auf dem Schalter verbleiben kann, insbesondere in der Freigabeposition, so daß die oben beschriebene Funktion als "Not-Aus-Schalter" nicht behindert wird, daß andererseits aber das Schlüsselelement bei Bedarf auch abgezogen und separat verwahrt werden kann, wenn das Gerät in seinem Aus-Zustand bleiben soll, beispielsweise wenn also bei einem Funkfernsteuergerät der Funk gesperrt werden soll.

Um die sichere und unverlierbare Halterung des Schlüsselelementes auf dem Betätigungselement des Schalters zu gewährleisten, ist nach einer Ausgestaltung vorgesehen, daß das Betätigungselement eine kegelstumpfähnliche Außenform mit zum Gehäuse des elektrischen Geräts sich vermindernden Querschnitt beinhaltet, und daß die Innenform des Aufsteckelementes dieser Außenform des Betätigungselementes etwa formgleich derart angepaßt ist, daß das Aufsteckelement unter elastischer Verformung etwa formschlüssig auf das Betätigungselement aufschnappbar und dort unverlierbar haltbar ist, wenn das Schlüsselelement in das Betätigungselement eingreift.

Um dies konstruktiv zu erreichen, besteht das Aufsteckelement zweckmäßigerweise aus einer Kunststoffkappe, in deren Randbereich mindestens zwei Schlitze in Aufsteckrichtung eingebracht sind, so daß sich der Randbereich beim Aufstecken/Abziehen des Aufsteckelements mit dem Schlüsselelement elastisch aufweiten kann.

Weitere Ausgestaltungen sind weiteren Unteransprüchen zu entnehmen, ein Ausführungsbeispiel des erfindungsgemäßen Schalters wird anhand von Zeichnungen noch kurz beschrieben:

Es zeigen:
- Figur 1:: Eine Seitenansicht des Schalters mit abgezogenem Schlüsselelement,
- Figur 2:: eine Seitenansicht des Schalters mit aufgesetztem Aufsteckelement, und
- Figur 3:: einen Längsschnitt durch das Aufsteckelement mit integriertem Schlüsselelement.

In üblicher Weise ist in das Gehäuse 30 (in den Figuren nur in der Umgebung des Schalters dargestellt) das Funktionselement 21 auf der Innenseite des Gerätes eingesetzt, auf der Außenseite befindet sich ein Betätigungselement 22, koaxial zum Funktionselement 21. Die Betätigung des Schalters erfolgt durch Drücken des tasterähnlich ausgebildeten Betätigungselementes 22, wodurch im Funktionselement 21 dann der gewünschte Schaltvorgang (Ein/Aus) hervorgerufen wird.

In der Stirnseite des Betätigungselementes 22 befindet sich (in den Figuren nicht dargestellt) eine Schlüsselöffnung zur axialen Einführung des Schlüsselelementes 10A in das Betätigungselement 22. Durch Betätigung, d.h. durch Verdrehung des Schlüsselelementes 10A beispielsweise um 90° kann die Ein/Aus-Funktion des Schalters blockiert werden, beispielsweise um eine Bedienung durch Unbefugte zu verhindern. Dies ist insbesondere dann von besonderer Bedeutung, wenn bei einer solchen unbefugten Bedienung beispielsweise eines Funkfernsteuergerätes erheblicher Schaden angerichtet werden kann oder sogar Menschen in Gefahr kommen können.

Erfindungsgemäß ist das Schlüsselelement 10A integraler Bestandteil eines kappenähnlichen Aufsteckelementes 10, das eine nach außen gewölbte Betätigungsfläche 10B aufweist und eine kegelstumpfähnliche Außenform mit zum Gehäuse 30 des elektrischen Geräts sich vermindernden Querschnitt. Hierbei entspricht die Innenform des Aufsteckelements 10 zumindest grob der Außenform des oberen Bereichs des Betätigungselementes 22, so daß das Aufsteckelement 10 in Richtung des Doppelpfeiles der Figur 1 auf das Betätigungselement 22 aufschnappbar ist, und dabei das Schlüsselelement 10A in das Betätigungselement 22 so weit einrastet, daß die Schloß-Funktion zur Umschaltung des Schalters von der Freigabeposition in die Sperrposition und umgekehrt erreicht wird.

Um ein solches Aufschnappen zu ermöglichen, weist im dargestellten Ausführungsbeispiel der ringförmige Randbereich des Aufsteckelementes in Aufsteckrichtung zeigende, zum Gerät 30 hin offene Schlitze S1...S4 (in der Zeichnung S1...S3 erkennbar) auf, die zusammen mit einem entsprechend gewählten, elastischen Kunststoffmaterial für das Aufsteckelement 10 eine Aufweitung des Aufsteckquerschnittes (Pfeile F in Figur 3) gestatten und somit das einfache Aufstecken und Abnehmen von dem Betätigungselement 22, andererseits aber in der aufgesteckten Position (Figur 2) eine sichere und unverlierbare Halterung des Schlüsselelementes auf dem Betätigungselement 22 sicherstellen.

In der Freigabeposition des Schalters befindet sich das Schlüsselelement im Betätigungselement, also in der in Figur 2 dargestellten Position. Hierbei beeinträchtigt das eingesteckte Schlüsselelement 10A durch die pilzförmige Gestaltung des Aufsteckelementes 10 nicht die Funktion des Schalters, da das Betätigungselement 22 weiterhin in üblicher Art und Weise bedient werden kann und insbesondere auch die Funktion als "Not-Aus-Schalter" gewährleistet bleibt.

Soll das Gerät gesperrt werden, so kann das Aufsteckelement mit dem Schlüsselelement 10A auf dem Betätigungselement 22 beispielsweise um 90° verdreht werden und dann abgezogen werden.

## Patentansprüche

1. Schalter zur Bedienung eines elektrotechnischen Geräts, insbesondere eines Funkfernsteuergeräts, der aus einem Gehäuse (30) des elektrotechnischen Geräts stationär angeordneten Funktionselement (21) und einem auf der Außenseite des Gerätes koaxial zum Funktionselement (21) auf diesem aufgesetzten Betätigungselement (22) zum Ein/Ausschalten gebildet ist, und mit einem auf der dem Funktionselement (21) abgewandten Seite des Betätigungselements (22) einsteckbaren Schlüsselelement (10A) zur Wahl einer Freigabeposition, in der das Gerät ein- oder ausgeschaltet werden kann, und einer Sperrposition, in der ein Einschalten verhindert wird, dadurch gekennzeichnet, daß das Schlüsselelement (10A) integraler Bestandteil eines kappenähnlichen, eine Betätigungsfläche (10B) bildenden Aufsteckelementes (10) ist, das auf dem Betätigungselement (22) rastbar gehalten ist.

2. Schalter nach Anspruch 1, dadurch gekennzeichnet, daß das Betätigungselement (22) eine kegelstumpfähnliche Außenform mit zum Gehäuse (30) des elektrischen Gerätes sich verminderndem Querschnitt beinhaltet, und daß die Innenform des Aufsteckelementes (10) diese Außenform des Betätigungselementes (22) derart etwa formgleich angepaßt ist, daß das Aufsteckelement (10) unter elastischer Verformung etwa formschlüssig auf das Betätigungselement (22) aufschnappbar und dort unverlierbar haltbar ist, wenn das Schlüsselelement (10A) in das Betätigungselement (22) eingreift.

3. Schalter nach Anspruch 2, dadurch gekennzeichnet, daß das Aufsteckelement (10) aus einer Kunststoffkappe gebildet ist.

4. Schalter nach Anspruch 3, dadurch gekennzeichnet, daß im Randbereich der Kunststoffkappe mindestens zwei Schlitze (S1...S4) in Aufsteckrichtung eingebracht sind, derart, daß sich der Randbereich beim Aufstecken/Abziehen des Aufsteckelementes (10) elastisch aufweiten kann.

5. Schalter nach Anspruch 2, dadurch gekennzeichnet, daß das Aufsteckelement (10) eine nach außen gewölbte Betätigungsfläche (10B) besitzt und sich das Schlüsselelement (10A) zentral auf der Innenseite dieser Betätigungsfläche (10B) befindet, so daß sich eine pilzähnliche Gestalt des Aufsteckelementes (10) ergibt.

6. Schalter nach Anspruch 3, dadurch gekennzeichnet, daß das Schlüsselelement (10A) ein Metallteil ist, das in einen Aufnahmeschlitz auf der Innenseite der Betätigungsfläche (10B) eingelassen und befestigt, beispielsweise verklebt, ist.

## Claims

1. Switch for operating an electrotechnical apparatus, more especially a remote radio control apparatus, which switch is formed from an operational component part (21) disposed in the housing (30) of the electrotechnical apparatus in a fixed manner and an actuating member (22) for switching-on and -off purposes, which actuating member is mounted on the external surface of the apparatus coaxially relative to the operational component part (21) on said apparatus and is actuatable by means of pressures, and said switch having a key element (10A), which is insertable on the side of the actuating member (22) remote from the operational component part (21), for the selection of a release position, in which the apparatus may be switched-on or -off, and a blocking position, in which a switching-on operation is prevented, characterised in that the key element (10A) is an integral component part of a cap-like mountable member (10), which forms an actuating face (10B) and is lockably retained on the actuating member (22).

2. Switch according to claim 1, characterised in that the actuating member (22) has a frustoconical external configuration with a cross-section which reduces towards the housing (30) of the electrical apparatus, and in that the internal configuration of the mountable member (10) is so adapted, with a substantially identical shape, to this external configuration of the actuating member (22) that the mountable member (10) can be snapped onto the actuating member (22) in a substantially form-locking manner by resilient deformation and can be non-detachably retained there when the key element (10A) engages in the actuating member (22).

3. Switch according to claim 2, characterised in that the mountable member (10) is formed from a plastics material cap.

4. Switch according to claim 3, characterised in that at least two slots (S1...S4), aligned in the direction of mounting, are provided in the edge region of the plastics material cap, so that the edge region can expand resiliently when the mountable member (10) is fitted/removed.

5. Switch according to claim 2, characterised in that the mountable member (10) has an outwardly curved actuating face (10B), and the key element (10A) is situated centrally on the inside of this actuating face (10B), so that the mountable member (10) is provided with a mushroom-like configuration.

6. Switch according to claim 3, characterised in that the key element (10A) is a metallic component part, which is inserted and secured, for example glued, in a receiving slot on the inside of the actuating face (10B).

## Revendications

1. Interrupteur pour la commande d'un appareil électrotechnique, en particulier d'un appareil de télécommande, comprenant un élément fonctionnel (21) monté de manière stationnaire dans le boîtier (30) de l'appareil électrotechnique, un élément de commande (22) pour la mise en marche/ arrêt qui est monté sur l'élément fonctionnel (21), à l'extérieur de l'appareil et coaxialement audit élément fonctionnel et peut être actionné par pression, et un élément de clé (10A) enfichable sur le côté de l'élément de commande (22) opposé à l'élément fonctionnel (21) pour sélectionner une position de libération dans laquelle l'appareil peut être connecté ou déconnecté, et une position de blocage dans laquelle une mise en marche est empêchée, **caractérisé en ce** que l'élément de clé (10A) fait partie intégrante d'un élément emboîtable (10) en forme de capuchon formant une surface de manoeuvre (10B), lequel est maintenu de manière encliquetable sur l'élément de commande (22).

2. Interrupteur selon la revendication 1, caractérisé en ce que l'élément de commande (22) présente une forme extérieure semblable à un tronc de cône, avec une section transversale qui diminue en direction du boîtier (30) de l'appareil électrique, et que la forme intérieure de l'élément emboîtable (10) épouse sensiblement la forme extérieure de l'élément de commande (22), de sorte que l'élément emboîtable (10) peut être enclenché avec déformation élastique et sensiblement à engagement positif, sur l'élément de commande (22) où il peut être maintenu de manière imperdable si l'élément de clé (10A) s'engage dans l'élément de commande (22).

3. Interrupteur selon la revendication 2, caractérisé en ce que l'élément emboîtable (10) est formé par un capuchon en matière plastique.

4. Interrupteur selon la revendication 3, caractérisé en ce que dans la partie latérale du capuchon en matière plastique sont ménagées au moins deux fentes (S1...S4) orientées dans la direction d'emboîtement, de sorte que la partie latérale peut s'élargir élastiquement lors de l'emboîtement/ enlèvement de l'élément emboîtable (10).

5. Interrupteur selon la revendication 2, caractérisé en ce que l'élément emboîtable (10) présente une surface de manoeuvre (10B) bombée vers l'extérieur et que l'élément de clé (10A) est centré sur la surface intérieure de cette surface de manoeuvre (10B) de façon à obtenir un élément emboîtable (10) en forme de champignon.

6. Interrupteur selon la revendication 3, caractérisé en ce que l'élément de clé (10A) est une pièce métallique qui est insérée et fixée, par exemple collée, dans une fente de réception prévue sur la surface intérieure de la surface de manoeuvre (10B).
